# EUROPÄISCHE PATENTSCHRIFT

(11) **EP 1 411 179 B1**
(45) Veröffentlichungstag und Bekanntmachung des Hinweises auf die Patenterteilung: **27.09.2006**
(21) Anmeldenummer: 03103744.3
(22) Anmeldetag: 09.10.2003
(51) Int. Cl.: E04B 1/86

(54) **Schallabsorbierende Platte**
Noise absorbing panel
Panneau d'insonorisation

(30) Priorität: 15.10.2002 DE 10248072
(43) Veröffentlichungstag der Anmeldung: 21.04.2004
(73) Patentinhaber: Staudigel, Waldemar, 97209 Veitshöchheim (DE)
(72) Erfinder: Staudigel, Waldemar, 97209 Veitshöchheim (DE)
(74) Vertreter: Götz, Georg Alois

(56) Entgegenhaltungen:
- WO-A-89/11009
- BE-A- 534 114
- DE-C- 622 470
- DE-U- 29 616 050
- FR-A- 1 499 935

## Beschreibung

Die Erfindung betrifft eine Schallabsorberplatte nach dem Oberbegriff des Anspruchs 1.

### Stand der Technik

Plattenförmige Bauteile zur schallabsorbierenden und zugleich optisch hochwertigen Verkleidung von Wänden und Decken bestehen aus gelochten, geschlitzten oder anderweitig perforierten Paneelen z. B. aus Holz oder Holzwerkstoffen. Die Gestaltung einschließlich Beschichtung der dem Raum zugewandten Vorderseite dieser Paneele sorgt für den gewünschten optischen Eindruck und übt mitunter eine Schutzfunktion aus. Eine Art der Oberflächenstruktur stellen parallel verlaufende Nuten dar, die vorderseitig in die Platte z. B. eingefräst werden. Die erforderliche Perforation der Paneele wird durch unterschiedliche Aussparungen auf der Rückseite erreicht, deren Tiefe bis in den Bereich der vorderseitigen Nuttiefe reicht, so dass durchgehende Öffnungen im Paneel entstehen. Die Aussparungen können wiederum verschiedenartige Nuten sein (DE 100 11 798), die quer oder schräg zu den vorderseitigen Nuten verlaufen. Nach EP 0 504 629 können es auch rückseitige, den vorderseitigen Nuten gegenüberliegende Bohrungen sein, deren Durchmesser größer ist als die Nutbreite. Bei einer besonderen Spielart nach DE 100 11 798 wird die Perforation durch insgesamt drei übereinander liegende und kreuzweise geschlitzte Platten bewerkstelligt. In Verbindung mit einem geeigneten Herstellungsverfahren lassen sich dadurch Fräs- und andere Arbeitsvorgänge einsparen.

Abhängig von der Art und Größe der Öffnungsfläche stellt sich eine schallabsorbierende Wirkung der so perforierten Paneele nach Art eines Helmholtz-Resonators ein, wenn sie sich vor einem Luftvolumen befinden, z. B. durch einen Abstand vor einer schallharten Rückwand. Die zunächst geringe Absorption lässt sich erheblich steigern, indem schallschluckendes Material wie Vlies- oder Gewebelagen auf der Rückseite der Paneele angebracht wird, wie z. B. aus AT 406 279 B bekannt.

Diese gezwungenermaßen rückseitige Anbringung des schallschluckenden Materials führt bei allen bisherigen Paneelvarianten zu nachteiligen Konsequenzen. Das Material ist mechanisch empfindlich und wird deshalb bei der Montage und beim Transport leicht zerstört. Werden die Paneele als Wandbauteile von Möbeln, z. B. als Schranktüren, eingesetzt, ist eine nachhaltige Reinigung der Rück- bzw. Innenseite der Schranktür ausgeschlossen. Gleiches gilt für die Verwendung der Paneele als frei stehende Stellwände zur offenen Raumgliederung etwa in Großraumbüros. Bei Schranktüren und Stellwänden würde ein weiterer Nachteil der konventionell gestalteten Paneele in Gestalt des rückseitigen Absorbermaterials regelrecht sichtbar. Ein hochwertiger optischer Eindruck ist demnach nur einseitig auf der Vorderseite der Paneele gegeben, wodurch sich der Anwendungsbereich auf Wand-Deckenverkleidungen von Räumen beschränkt.

DE-U-296 16 050 offenbart eine Abdeckplatte für Decken- und Wandverkleidungen. Diese Abdeckplatte ist aus einem einzigen Stück gebildet und mit vorder- und rückseitigen Nuten versehen, die abschnittsweise übereinander verlaufen. In den sich überdeckenden Bereichen bilden sich dabei durchgehende Öffnungen.

FR-A-1 499 935 beschreibt ein mehrteiliges Paneel, das u. a. zur Schalldämmung dienen soll. Die Anordnung besteht aus zwei aneinander gelegten Tafeln mit innen- bzw. rückseitig gegenüberliegenden Nuten. Die gegenüberliegenden Nuten beider Tafeln liegen genau deckungsgleich übereinander. Femer ist offenbart, dass sich zwischen den Tafeln eine dünne Schicht bestimmten Materials geringer Dichte befinden kann.

Die Druckschrift EP 1 357 237, die einen Stand der Technik gemäß Art. 54(3) EPÜ bildet, offenbart eine schallabsorbierende Platte, die gemäß der Ausführungsbeispiele der Figuren 2, 3 und 4 aus zwei über eine Zwischenschicht verbundene Tafeln besteht, die durch die Tafeldicke durchgängige, deckungsgleich angeordnete Schlitze aufweisen.

Der Erfindung liegt die Aufgabe zugrunde, eine Schallabsorberplatte zu schaffen, die beidseitig hohen optischen Ansprüchen und Schutzanforderungen genügt und darüber hinaus eine breitbandig hohe Schallabsorption gewährleistet. Zugleich soll die mehrfache Verwendung deckungsgleicher Bestandteile eine kostensparende Herstellung ermöglichen. Zur Lösung wird die im Patentanspruch 1 angegebene Schallabsorberplatte vorgeschlagen. Vorteilhafte Ausgestaltungen ergeben sich aus den Unteransprüchen sowie den Zeichnungen. Diese zeigen in:
- Figur 1: perspektivische Schnittzeichnung einer beispielhaften Ausführung der erfindungsgemäßen Schallabsorberplatte;
- Figur 2: perspektivische Schnittzeichnung einer beispielhaften Ausführung der erfindungsgemäßen Schallabsorberplatte mit einer weiteren schallschluckenden Schicht (9) unmittelbar über den vorderseitigen Nuten (4) der Tafel (2);
- Figur 3: perspektivische Schnittzeichnung einer beispielhaften Ausführung der erfindungsgemäßen Schallabsorberplatte mit dem Abstand a zwischen den vorderseitigen Nuten (3) der Tafel (1) und einem anderen Abstand b zwischen den vorderseitigen schmalen Nuten (4) der Tafel (2);
- Figur 4: perspektivische Schnittzeichnung einer beispielhaften Ausführung der erfindungsgemäßen Schallabsorberplatte mit im Bereich der durch die rückseitigen Nuten (5, 6) gebildeten Kanäle gewellt oder gerafft verlegter schallschluckender Schicht (8).

Die erfindungsgemäße Schallabsorberplatte, Fig. 1, besteht aus einer oberen (1) und einer unteren (2) Tafel von identischer Gestalt. Die Tafeln (1, 2) weisen vorderseitig parallele schmale Nuten (3, 4) und rückseitig parallele breite Nuten (5, 6) auf, die rechtwinklig zu den vorderseitigen Nuten (3, 4) verlaufen. Die Tiefenmaße der sich überschneidenden Nuten (1, 2) und (3, 4) sind so gewählt, dass durchgehende Öffnungen (7) in den Tafeln (1, 2) entstehen. Die Rückseiten beider Tafeln (1, 2) sind miteinander verbunden, z. B. verklebt, wobei sich zwischen beiden Tafeln (1, 2) eine dünne schallschluckende Schicht (8) z. B. aus Vlies oder Gewebe befindet. Die geringe Dicke und die Porosität der Schicht (8) gestattet dabei eine uneingeschränkt stabile Verklebung der Tafeln (1, 2). Die rückseitigen breiten Nuten (5, 6) liegen genau übereinander, so dass im Inneren der erfindungsgemäßen Schallabsorberplatte parallel laufende Kanäle mit wiederum innen liegender Vlies- oder Gewebelage (8) entstehen.

Schall kann demnach z. B. durch die vorderseitigen schmalen Nuten (3) einer Tafel (1) in die erfindungsgemäße Schallabsorberplatte eintreten und sich durch die Öffnungen (7) in die rückseitigen breiten Nuten (5) ausbreiten. Angesichts der dort befindlichen dünnen Vlies- oder Gewebelage (8) erfolgt eine reibungsbedingte Umwandlung von Schall- in Wärmeenergie. Die weitere Schallausbreitung ist über die Öffnungen (7) in der jeweils anderen Tafel (2) gegeben, so dass die akustische Ankopplung eines Luftvolumens hinter der erfindungsgemäßen Schallabsorberplatte gewährleistet ist.

Durch den symmetrischen Aufbau der erfindungsgemäßen Schallabsorberplatte ist dessen akustische Wirkung unabhängig davon, auf welcher Seite der Schall einfällt. Zugleich ist der optische Eindruck der Oberflächen beidseitig gleich und die für die Schallabsorption wichtige schallschluckende Schicht (8) zwischen den Tafeln (1, 2) ist nachhaltig geschützt. Im Vergleich zu durch den Stand der Technik vorbekannten perforierten Platten und Paneelen zur Wand- und Deckenverkleidung ermöglichen die neuartigen Eigenschaften der erfindungsgemäßen Schallabsorberplatte deshalb ihre problemlose Anwendung z. B. als Schranktüren von Akustikmöbeln und als absorbierende Stellwandelemente. Die Anfälligkeit gegenüber Beschädigungen bei Lagerung, Transport und Montage ist gering. Wenige Bestandteile und der identische Aufbau der beiden Tafeln (1,2) stehen für eine denkbar einfache Fertigung.

Zur akustischen Auslegung bestehen zahlreiche geometrische Variablen, die von den Abmessungen der Nuten (3, 4, 5, 6) über deren Abstände untereinander bis hin zur Dicke der Tafeln (1, 2) reichen. In diesem Zusammenhang ist auch die z. B. selbstklebende Vlies- oder Gewebelage (8) mit ihrem Strömungswiderstand in die Einstellung des Frequenzbereiches der Schallabsorption einzubeziehen.

Die Tafeln (1,2) lassen sich aus einer Vielzahl von Werkstoffen herstellen. Dazu zählen Holzwerkstoffe und Verbundmaterialien, wie z. B. MDF-, HDF-, OSB-, Sperrholz- und Spanplatten in nahezu jeder Qualität, aber auch Kunststoffe mit ausreichender Eigenstabilität. Hinsichtlich der Art der Beschichtung all dieser Materialien bestehen keinerlei Einschränkungen. Die Ausführung der dünnen Vlies- oder Gewebelage (8) ist lediglich an den vom akustischen Wirkungsbereich abhängigen Strömungswiderstand gebunden und verfügt vorteilhafterweise über eine bereits aufkaschierte Klebstoffschicht. Farbliche oder andere Gestaltungsanforderungen lassen sich ohne weiteres realisieren.

Weitere vorteilhafte Ausgestaltungen der erfindungsgemäßen Schallabsorberplatte sind:
- Eine weitere schallschluckende Schicht (9), Fig. 2, befindet sich auf der Vorderseite einer der Tafeln (1) oder (2), so dass deren vorderseitige schmale Nuten (3) oder (4) bedeckt sind. Dies führt zur deutlichen Verbesserung der Schallabsorption bei Verwendung als Wand- oder Deckenverkleidung.
- Unterschiedliche Abstände a und b, Fig. 3, zwischen den vorderseitigen schmalen Nuten (3) der Tafel (1) im Vergleich zu den vorderseitigen schmalen Nuten (4) der Tafel (2) erzeugen unterschiedliche optische Eindrücke der beiden Seiten der erfindungsgemäßen Schallabsorberplatte. Die Auslegung erfolgt so, dass die gewünschte Stabilität und Schallabsorption der Anordnung erreicht werden.
- Die schallschluckende Schicht (8) wird so verlegt, dass sie im Bereich der durch die rückseitigen breiten Nuten (5, 6) gebildeten Kanäle gefaltet, gewellt oder gerafft vorliegt, Fig. 4.
- Die umlaufenden Kanten der erfindungsgemäßen Schallabsorberplatte weisen Nut-Feder-Verbindungen oder eine andere geeignete Profilierung zur lateralen Verbindung mehrerer Platten auf.
- Anstelle der rückseitigen breiten Nuten (3, 4) weisen die Tafeln (1, 2) rückseitig Bohrungen oder anders gestaltete Ausnehmungen auf, die sich gegenüberliegen und, statt der parallel laufenden Kanäle, zylindrische oder quaderförmige Hohlräume im Inneren der erfindungsgemäßen Schallabsorberplatte bilden.
- Besonders vorteilhaft ist die Verwendung der erfindungsgemäßen Schallabsorberplatte als Bestandteil, z. B. Türen und Wände, von Möbeln, Kabinen, Stellwänden oder anderen beidseitig sichtbaren oder zugänglichen Bauteilen.

## Patentansprüche

1. Schallabsorberplatte, bestehend aus zwei Tafeln mit rückseitigen Nuten (5,6) oder Bohrungen, wobei die rückseitigen Nuten (5, 6) oder Bohrungen beider Tafeln (1, 2) genau übereinander liegen und sich zwischen den Tafeln (1, 2) eine dünne schallschluckende Schicht (8) befindet, **dadurch gekennzeichnet, dass** die zwei identischen Tafeln (1, 2) parallele vorderseitige Nuten (3, 4) aufweisen, die quer zu den parallelen rückseitigen Nuten (5, 6) oder Bohrungen verlaufen, wobei die dünne schallschluckende Schicht (8) aus Vlies oder Gewebe besteht und sich zwischen den Tafeln (1, 2) vollflächig befindet, und wobei femer die vorderseitigen Nuten (3, 4) und die rückseitigen Nuten (5, 6) oder Bohrungen Tiefen aufweisen, die kleiner als die Dicke der jeweiligen Tafel bemessen sind, und abschnittsweise übereinander verlaufen und in sich überdeckenden Bereichen durchgehende Öffnungen (7) durch die Tafeln (1, 2) bilden.

2. Schallabsorberplatte nach Anspruch 1, **dadurch gekennzeichnet, dass** sich eine weitere schallschluckende Schicht (9) unmittelbar über den vorderseitigen Nuten (3, 4) einer der Tafeln (1, 2) befindet.

3. Schallabsorberplatte nach einem der Ansprüche 1 bis 2, **dadurch gekennzeichnet, dass** *die vorderseitigen Nuten (3,4) der Tafeln (1,2) schmäler als deren jeweils rückseitige Nuten (5,6) ausgebildet sind, und die vorderseitigen schmäleren Nuten (3) einer (1) der beiden verbundenen Tafeln (1,2) einen Abstand (a) untereinander aufweisen, der zu einem Abstand (b) der vorderseitigen schmäleren Nuten (4) der anderen (2) der beiden Tafeln (1,2) unterschiedlich ist.*

4. Schallabsorberplatte nach einem der Ansprüche 1 bis 3, **dadurch gekennzeichnet, dass** die schallschluckende Schicht (8) zwischen den Tafeln (1, 2) im Bereich der durch die rückseitigen Nuten (5, 6) gebildeten Kanäle gewellt, gefaltet oder gerafft verlegt ist

5. Schallabsorberplatte nach einem der Ansprüche 1 bis 4, **dadurch gekennzeichnet, dass** die von den Tafeln (1, 2) gemeinsam gebildeten umlaufenden Kanten Nut-Feder-Verbindungen oder eine andere Profilierung zur lateralen Verbindung mehrere Platten aufweisen.

6. Verwendung der Schallabsorberplatte nach einem der Ansprüche 1 bis 5 zur Bildung der Türen und Wandelemente von Möbeln, Kabinen, Stellwänden oder anderen beidseitig sichtbaren oder zugänglichen Bauteilen.

## Claims

1. Sound-absorbing panel, consisting of two slabs with grooves (5, 6) or bores on the back face, wherein the grooves (5, 6) or bores on the back face of both slabs (1, 2) lie exactly opposite one another and a thin sound-absorbing layer (8) is provided between the slabs (1, 2), **characterised in that** the two identical slabs (1, 2) have parallel grooves (3, 4) on the front face, which extend transverse to the parallel grooves (5, 6) or bores on the back face, wherein the thin sound-absorbing layer (8) consists of fleece or fabric and is located over the whole area between the slabs (1, 2), and wherein further the front-face grooves (3, 4) and the back-face grooves (5, 6) or bores have depths which are smaller than the thickness of the respective slab and extend over one another in parts and form through apertures (7) through the slabs (1, 2) in overlapping regions.

2. Sound-absorbing panel according to claim 1, **characterised in that** a further sound-absorbing layer (9) is located directly over the front-face grooves (3, 4) of one of the slabs (1, 2).

3. Sound-absorbing panel according to either of claims 1 or 2, **characterised in that** the front-face grooves (3, 4) of the slabs (1, 2) are narrower than their respective back-face grooves (5, 6) and the narrower front-face grooves (3) of one (1) of the two connected slabs (1, 2) have a distance (a) from one another which is different from a distance (b) of the narrower front-face grooves (4) of the other (2) of the two slabs (1, 2).

4. Sound-absorbing panel according to one of claims 1 to 3, **characterised in that** the sound-absorbing layer (8) between the slabs (1, 2) is laid in a corrugated, folded or gathered manner in the region of the channels formed by the back-face grooves (5, 6).

5. Sound-absorbing panel according to one of claims 1 to 4, **characterised in that** the edges formed together by the slabs (1, 2) have tongue-and-groove connections or another profiling for lateral joining of plural panels.

6. Use of the sound-absorbing panel according to one of claims 1 to 5 for forming the doors and wall elements of furniture, cubicles, standing walls or other components which are visible or accessible on both sides.

## Revendications

1. Panneau d'insonorisation, constitué de deux plaques avec des gorges (5,6) ou trous côté arrière, les gorges (5, 6) ou trous des deux plaques (1, 2) étant exactement superposés et une mince couche d'isolation acoustique (8) se situant entre les plaques (1, 2), **caractérisé en ce que** les deux plaques identiques (1, 2) présentent des gorges parallèles côté avant (3, 4), qui s'étendent transversalement aux gorges (5, 6) ou trous côté arrière parallèles, la mince couche d'isolation acoustique (8) étant constituée d'un voile ou d'un tissu et s'étendant sur toute la surface entre les plaques (1, 2), et en outre les gorges côté avant (3, 4) et les gorges (5, 6) ou trous côté arrière présentant des profondeurs, qui sont de dimension plus faible que l'épaisseur de la plaque respective, et se superposant par sections et formant des ouvertures continues (7) au travers des plaques (1, 2) dans des zones de recouvrement.

2. Panneau d'insonorisation suivant la revendication 1, **caractérisé en ce qu'**une autre couche d'isolation acoustique (9) se situe directement au-dessus des gorges côté avant (3, 4) de l'une des plaques (1, 2).

3. Panneau d'insonorisation suivant l'une des revendications 1 et 2, **caractérisé en ce que** les gorges côté avant (3, 4) des plaques (1, 2) ont une configuration plus étroite que celle des gorges côté arrière (5, 6) respectives, et les gorges côté avant plus étroites (3) de l'une (1) des deux plaques assemblées (1, 2) présentent entre elles un écartement (a) différent d'un écartement (b) des gorges côté avant plus étroites (4) de l'autre (2) des deux plaques (1, 2).

4. Panneau d'insonorisation suivant l'une des revendications 1 à 3, **caractérisé en ce que** la couche d'isolation acoustique (8) entre les plaques (1, 2) est ondulée, pliée ou drapée dans la zone des canaux formés par les gorges (5, 6) côté arrière.

5. Panneau d'insonorisation suivant l'une des revendications 1 à 4, **caractérisé en ce que** les arêtes périphériques formées conjointement par les plaques (1, 2) présentent des assemblages par rainures et languettes ou un autre profilage pour l'assemblage latéral de plusieurs panneaux.

6. Utilisation du panneau d'insonorisation suivant l'une des revendications 1 à 5 pour la formation des portes et éléments de parois de meubles, cabines, cloisons amovibles ou d'autres composants accessibles ou visibles bi-latéralement.
